# EUROPÄISCHE PATENTSCHRIFT

(11) **EP 3 268 681 B1**
(45) Veröffentlichungstag und Bekanntmachung des Hinweises auf die Patenterteilung: **23.02.2022**
(21) Anmeldenummer: 16709912.6
(22) Anmeldetag: 08.03.2016
(51) Int. Cl.: F25B 49/02

(54) **STEUEREINHEIT UND VERFAHREN ZUM BETREIBEN EINER KÄLTEMITTELVERDICHTERANLAGE**
CONTROL UNIT AND METHOD FOR OPERATING A REFRIGERANT COMPRESSOR SYSTEM
UNITÉ DE COMMANDE ET PROCÉDÉ D'OPÉRATION D'UN SYSTÈME DE COMPRESSEUR DE FLUIDE FRIGORIGÈNE

(30) Priorität: 13.03.2015 DE 102015103729
(43) Veröffentlichungstag der Anmeldung: 17.01.2018
(73) Patentinhaber: BITZER Kühlmaschinenbau GmbH, 71065 Sindelfingen (DE)
(72) Erfinder: CHRISTENSEN, Finn, 8600 Silkeborg (DK)
(74) Vertreter: Hoeger, Stellrecht & Partner Patentanwälte mbB
(86) Internationale Anmeldenummer: PCT/EP2016/054905
(87) Internationale Veröffentlichungsnummer: WO 2016/146435

(56) Entgegenhaltungen:
- WO-A2-2011/156459
- JP-A- 2000 329 450
- JP-B2- 4 278 213
- US-A1- 2005 165 591
- US-A1- 2009 145 145
- US-A1- 2014 137 583

## Beschreibung

Die Erfindung betrifft eine Steuereinheit zum Betreiben einer Kältemittelverdichteranlage, wobei die Kältemittelverdichteranlage ein erstes Kältemittelleitungssystem für expandiertes Kältemittel und ein zweites Kältemittelleitungssystem für verdichtetes Kältemittel von mindestens einen zwischen dem ersten Kältemittelleitungssystem und dem zweiten Kältemittelleitungssystem arbeitende Kältemittelverdichter aufweist, der durch einen eigenen Motor angetrieben ist, wobei die Steuereinheit eine Bedienungseinheit aufweist.

Derartige Steuereinheiten sind aus dem Stand der Technik bekannt, bei diesen ist jedoch die Bedienung mit den üblichen Tasten komplex und nicht benutzerfreundlich.

Der Erfindung liegt daher die Aufgabe zugrunde, eine Steuereinheit der gattungsgemäßen Art derart zu verbessern, dass diese benutzerfreundlich bedienbar ist.

Diese Aufgabe wird bei einer Steuereinheit der eingangs beschriebenen Art erfindungsgemäß durch die Merkmale des Anspruchs 1 gelöst.

Der Vorteil der erfindungsgemäßen Lösung ist damit darin zu sehen, dass diese die Möglichkeit eröffnet, auf der Visualisierungseinheit mindestens eine Komponente oder mehrere Komponenten der Kältemittelverdichteranlage darzustellen und damit eine einfach verständliche Bedienoberfläche für die Bedienung derselben zu vereinfachen und für eine Bedienungsperson transparenter und übersichtlicher zu gestalten.

Die Komponenten der Kältemittelverdichtereinheit können unterschiedlichster Art sein.

So sieht eine Lösung vor, dass die Komponente mindestens einen Kältemittelverdichter umfasst und dass die Bedienungseinheit mittels der Bildelementdaten des mindestens einen Kältemittelverdichters diesen Kältemittelverdichter als Verdichterbildelement auf der Visualisierungseinheit darstellt.

Ein derartiges Verdichterbildelement kann dabei in unterschiedlichster Art und Weise gestaltet sein.

Beispielsweise ist vorgesehen, dass das jeweilige Verdichterbildelement ein realitätsnahes Bild des jeweiligen Kältemittelverdichters ist, das die Erkennbarkeit für eine Bedienungsperson erleichtert.

Alternativ dazu ist vorgesehen, dass das jeweilige Verdichterbildelement ein abstrahiertes Bild des jeweiligen Kältemittelverdichters ist.

Es besteht grundsätzlich aber auch die Möglichkeit, dass das jeweilige Verdichterbildelement ein Symbol für den jeweiligen Kältemittelverdichter ist.

Eine weitere vorteilhafte Alternative sieht vor, dass die Komponente mindestens eine Kältemittelleitung umfasst und dass die Bedienungseinheit mittels der Bildelementdaten der Kältemittelleitung die Kältemittelleitung als Leitungsbildelement auf der Visualisierungseinheit darstellt.

Hinsichtlich des Leitungsbildelements sind ebenfalls die unterschiedlichsten Möglichkeiten denkbar.

So sieht eine vorteilhafte Lösung vor, dass das jeweilige Leitungsbild ein realitätsnahes Bild der mindestens einen Kältemittelleitung ist.

Alternativ dazu wäre es aber auch denkbar, dass das jeweilige Leitungselement ein abstrahiertes Bild der mindestens einen Kältemittelleitung ist.

Ferner wäre es grundsätzlich auch denkbar, dass das jeweilige Leitungsbildelement ein Symbol für die jeweilige Kältemittelleitung ist.

Ferner sieht eine weitere vorteilhafte Alternative vor, dass die Komponente der Kältemittelverdichteranlage ein mindestens einen Sensor umfasst und dass die Bedienungseinheit mittels der Bildelementdaten des mindestens einen Sensors den Sensor als Sensorbildelement auf der Visualisierungseinheit darstellt.

Auch hinsichtlich des Sensorbildelements sind die unterschiedlichsten Möglichkeiten denkbar.

Beispielsweise wäre es denkbar, dass das Sensorbildelement eine realitätsnahe Darstellung des Sensors ist.

Alternativ dazu ist es von Vorteil, dass das Sensorbildelement ein den jeweiligen Sensor abstrahierend darstellendes Bildelement ist, wobei ein derartiges, den jeweiligen Sensor abstrahierendes Bildelement den Vorteil hat, ausreichend präzise die Existenz des Sensors darzustellen, andererseits aber jedoch keine großen Datenmenge für die Darstellung des Bildelements zu benötigen.

Ferner ist es grundsätzlich ebenfalls denkbar, dass das Sensorbildelement ein den jeweiligen Sensor symbolisch darstellendes Bildelement ist, das noch weniger Datenmenge für die Darstellung benötigt.

Ferner ist bei der Darstellung eines Sensorbildelementes vorgesehen, dass die Bedienungseinheit einen Speicher für Sensordaten aufweist und dass die Bedienungseinheit die Sensordaten auf der Visualisierungseinheit darstellt.

Damit sind für eine Bedienungsperson die Sensordaten in einfacher Art und Weise verfügbar.

Erfindungsgemäß ist vorgesehen, dass die Bedienungseinheit die Sensordaten zusammen mit dem Sensorbildelement auf der Visualisierungseinheit darstellt.

Diese Lösung hat den großen Vorteil, dass in diesem Fall der Bediener im Zusammenhang mit dem Sensorbildelement gleichzeitig auch die Sensordaten erfassen kann.

Dabei sind unter Sensordaten alle im Zusammenhang mit dem Sensor erforderlichen Daten zu verstehen.

Das heißt, dass die Sensordaten entweder Spezifikation des Sensors selbst oder auch Sensorwerte sein können.

Erfindungsgemäß ist ferner vorgesehen, dass die von den Sensoren erfassten Sensorwerte als Teil der Sensordaten, beispielsweise mit dem Sensorbildelement, dargestellt werden.

Außerdem ist vorgesehen, dass die Sensorwerte durch ein Anzeigeelement des Sensorbildelements dargestellt werden.

Insbesondere ist vorgesehen, dass das jeweilige Sensorbildelement ein Bildelement mit einem Anzeigefeld für den jeweiligen, von dem Sensor gemessenen Sensorwert ist.

Das heißt, dass beispielsweise das Sensorbild eine Skala aufweist und das Anzeigeelement als Zeiger dargestellt ist, welcher den Sensorwert dadurch anzeigt, dass der Zeiger auf den jeweiligen Zahlenwert der Skala zeigt.

Die erfindungsgemäße Lösung sieht ferner vor, dass die Darstellung des Sensorbildelements am Ort der Kältemittelverdichteranlage erfolgt, an dem der Sensor den jeweiligen Sensorwert erfasst.

Eine weitere vorteilhafte Ausführungsform der erfindungsgemäßen Lösung sieht vor, dass die Komponente mindestens einen Aktor der Kältemittelverdichteranlage umfasst ist und dass die Bedienungseinheit mittels der Bildelementdaten des mindestens einen Aktors diesen Aktor als Aktorbildelement auf der Visualisierungseinheit darstellt.

Als Aktoren sind dabei alle eine Funktion herbeiführenden oder steuernden Komponenten der Kältemittelverdichteranlage zu verstehen.

Im Falle eines Aktors ist es besonders vorteilhaft, wenn die Bedienungseinheit einen Speicher für Aktordaten aufweist und wenn die Bedienungseinheit die Aktordaten auf der Visualisierungseinheit darstellt.

Insbesondere ist es in diesem Fall von Vorteil, wenn die Aktordaten dem Aktorbildelement zugeordnet dargestellt werden.

Dabei ist es beispielsweise denkbar, dass die Aktordaten durch ein Anzeigeelement dargestellt werden.

Alternativ dazu ist vorgesehen, dass die Aktordaten als Zahlen dargestellt werden.

Alternativ oder ergänzend zu den bislang beschriebenen Ausführungen der erfindungsgemäßen Steuereinheit sieht eine weitere vorteilhafte Ausführungsform vor, dass die Bedienungseinheit einen Speicher für Bildelementdaten zur Darstellung von mindestens einem Betriebszustand der Kältemittelverdichteranlage aufweist und dass durch die Bedienungseinheit mittels der Bildelementdaten des mindestens einen Betriebszustandes der Kältemittelverdichteranlage eine Visualisierung des mindestens einen Betriebszustandes der Kältemittelverdichteranlage als Zustandsbildelement auf der Visualisierungseinheit erfolgt.

Eine derartige Visualisierung der Betriebszustände kann dabei in unterschiedlichster Art und Weise erfolgen.

Beispielsweise ist es denkbar, dass die Darstellung des Zustandsbildelements im Zusammenhang mit dem jeweiligen Komponentenbildelement erfolgt, dem der Betriebszustand zugeordnet werden.

Beispielsweise wäre es denkbar, als Zustandsbildelement eine farbige Hinterlegung des jeweiligen Komponentenbildelements vorzusehen, so dass beispielsweise durch die farbliche Hinterlegung von rot oder grün des jeweiligen Komponentenbildelements die Darstellung des jeweiligen Betriebszustands erfolgt.

Alternativ dazu ist es aber auch denkbar, in dem jeweiligen Komponentenbildelement oder neben dem jeweiligen Komponentenbildelement das Zustandsbildelement durch ein graphisches Symbol darzustellen.

Alternativ oder ergänzend hierzu sieht eine weitere Lösung vor, dass das Zustandsbildelement als dem einzelnen Komponentenbildelement zugeordnetes Zustandsfeld dargestellt wird.

Alternativ oder ergänzend zu den bisherigen Lösungen sieht eine weitere vorteilhafte Lösung vor, dass die Bedienungseinheit einen Speicher für Bildelementdaten zur Darstellung von mindestens einem Bedienelement der Bedienungseinheit aufweist und dass durch die Bedienungseinheit mittels der Bildelementdaten des mindestens einen Bedienelements der Bedienungseinheit die Visualisierung des mindestens einen Bedienelements als Bedienelementbildelement auf der Visualisierungseinheit erfolgt.

Ferner ist vorzugsweise vorgesehen, dass der Speicher Bildelementdaten zur Darstellung mindestens eines Bedienzustandes des jeweiligen Bedienelements der Bedienungseinheit aufweist und dass durch die Bedienungseinheit mittels der Bildelementdaten des mindestens einen Bedienzustands des jeweiligen Bedienelements die Visualisierung des mindestens einen Bedienzustands des Bedienelements als Bedienzustandsbildelement auf der Visualisierungseinheit erfolgt.

Die Darstellung des Bedienzustandselements kann dabei auf unterschiedlichste Art erfolgen.

So sieht eine vorteilhafte Lösung vor, dass das Bedienzustandsbildelement auf der Visualisierungseinheit dem jeweiligen Bedienelementbildelement zugeordnet dargestellt wird.

Es ist aber auch denkbar, das Bedienzustandselement unabhängig von dem Bedienelementbildelement, beispielsweise in Form eines zusätzlichen Signalelements darzustellen.

Hinsichtlich der Ausbildung der Visualisierungseinheit und der Interaktion mit der Visualisierungseinheit wurden im Zusammenhang mit der bisherigen Beschreibung der erfindungsgemäßen Lösung keine näheren Angaben gemacht.

So sieht eine vorteilhafte Lösung vor, dass die Visualisierungseinheit so ausgebildet ist, dass durch eine manuelle Interaktion mit einem der dargestellten Bildelemente der Bedienungseinheit ein Befehl erzeugbar ist.

Das heißt, die die manuelle Interaktion zu einem definierten Befehl führt, der an die Visualisierungseinheit und/oder die Bedienungseinheit und/oder die Steuereinheit gerichtet ist und dieser übermittelt wird.

Die manuelle Interaktion kann dabei darin bestehen, dass das Bildelement durch einen Cursor angefahren wird und beispielsweise durch einen Mausklick die manuelle Interaktion erfolgt, so dass dadurch der Befehl erzeugt und insbesondere auch übermittelt werden kann.

Eine besonders vorteilhafte Lösung sieht vor, dass die Visualisierungseinheit als berührungserfassende Visualisierungseinheit ausgebildet ist, insbesondere eine berührungssensitive Oberfläche aufweist, und dass die manuelle Interaktion durch ein manuelles Berühren der Oberfläche der Visualisierungseinheit im Bereich des auf der Visualisierungseinheit dargestellten Bildelements erfolgt.

Eine derartige Visualisierungseinheit ist insbesondere als sogenannter Touchscreen ausgebildet, so dass die manuellen Interaktionen die üblichen bei einem Touchscreen vorgesehenen Interaktionen sein können.

Derartige manuelle Interaktionen können ein Antippen oder ein Wischen, beispielsweise in horizontaler oder vertikaler Richtung, oder auch ein vergrößern oder verkleinern durch relative Bewegung zweier Berührungspunkte zueinander, d.h. auseinanderbewegen oder zusammenbewegen zweier Berührungspunkte, sein.

Der erzeugte und übermittelte Befehl kann dabei unterschiedlichster Art sein.

So sieht eine Lösung vor, dass der Befehl, insbesondere im Zusammenhang mit einem Bedienungselement, ein Befehl zum Aktivieren oder Deaktivieren oder Verändern einer Aktion ist.

Alternativ dazu ist es aber auch denkbar, dass der Befehl dazu dient, die Darstellung zu verändern, beispielsweise eine andere Darstellung oder eine weitere Darstellung aufzurufen.

Dabei kann ist weitere Darstellung eine veränderte Darstellung desselben oder eines weiteren Bildelements.

Es ist aber auch vorgesehen, dass die weitere Darstellungsfunktion eine vergrößerte Darstellung desselben Bildelements ist.

Eine weitere Möglichkeit sieht vor, dass die weitere Darstellung des jeweiligen Bildelements eine Darstellung des jeweiligen Bildelements mit weiteren Bildelementen ist.

Hinsichtlich der Wechselwirkung zwischen der Visualisierungseinheit und der Bedienungseinheit wurden ebenfalls keine näheren Angaben gemacht.

So ist es beispielsweise vorgesehen, dass die Visualisierungseinheit mit der Bedienungseinheit leitungsgebunden kommuniziert, d.h. dass in diesem Fall die Visualisierungseinheit entweder stationär an der Bedienungseinheit angeordnet ist oder relativ zur Bedienungseinheit, jedoch leitungsgebunden, bewegbar ist.

Eine andere vorteilhafte Lösung sieht vor, dass die Visualisierungseinheit mit der Bedienungseinheit leitungslos kommuniziert.

Unter einer leitungslosen Kommunikation ist beispielsweise die Kommunikation über W-Lan oder Bluetooth oder ein anderes leitungsloses Kommunikationsnetzwerk, beispielsweise ein Funknetzwerk zu verstehen.

Hinsichtlich der Anordnung der Visualisierungseinheit im Falle einer leitungslosen Kommunikation mit der Bedienungseinheit sind ebenfalls mehrere Lösungen denkbar.

Es ist beispielsweise ebenfalls denkbar, auch in diesem Fall die Visualisierungseinheit stationär anzuordnen.

Besonders vorteilhaft ist es jedoch, wenn die Visualisierungseinheit eine tragbare Einheit ist, die einfach mobil von der Bedienungsperson mitgeführt werden kann.

Dies ist beispielsweise so realisiert, dass als Visualisierungseinheit ein Tablet-Computer oder sogar ein Mobiltelefon oder ein ähnlich ausgebildetes mobiles Gerät dient, über welche eine Kommunikation mit der Bedienungseinheit möglich ist.

Bei einer weiteren Alternative ist ebenfalls vorzugsweise vorgesehen, dass einerseits eine leitungsgebundene mit der Bedienungseinheit kommunizierende Visualisierungseinheit vorgesehen ist und zusätzlich aber auch noch eine leitungslos mit der Bedienungseinheit kommunizierende Bedienungseinheit vorgesehen ist, so dass die Vorteile beider Lösungen vereint werden.

Darüber hinaus wird die eingangs gemachte Aufgabe auch durch Verfahren mit den Merkmalen des Anspruchs 7 gelöst, wobei die einzelnen Verfahrensmerkmale die vorstehend im Zusammenhang mit den Merkmalen der Steuereinheit erläuterten Vorteile aufweisen.

Dabei ist es von Vorteil, wenn die Komponente mindestens einen Kältemittelverdichter umfasst und dass die Bedienungseinheit mittels der Bildelementdaten des mittels mindestens einen Kältemittelverdichters diesen Kältemittelverdichter als Verdichterbildelement auf der Visualisierungseinheit darstellt.

Insbesondere ist vorgesehen, dass das jeweilige Verdichterbildelement ein realitätsnahes Bild des jeweiligen Kältemittelverdichters ist.

Alternativ ist es auch denkbar, dass das jeweilige Verdichterbildelement ein abstrahiertes Bild des jeweiligen Kältemittelverdichters ist.

Eine günstige Lösung sieht vor, dass die Komponente mindestens eine Kältemittelleitung umfasst und dass die Bedienungseinheit mittels der Bildelementdaten der mindestens einen Kältemittelleitung diese mindestens eine Kältemittelleitung als Leitungsbildelement auf der Visualisierungseinheit darstellt.

Ferner ist es zweckmäßig, wenn das jeweilige Leitungsbildelement ein realitätsnahes Bild der mindestens einen Kältemittelleitung ist.

Alternativ dazu ist vorgesehen, dass das jeweilige Leitungsbildelement ein abstrahiertes Bild der mindestens einen Kältemittelleitung ist.

Erfindungsgemäß ist vorgesehen, dass die Komponente mindestens einen Sensor umfasst und dass die Bedienungseinheit mittels der Bildelementdaten des mindestens einen Sensors den mindestens einen Sensor auf der Visualisierungseinheit als Sensorbildelement darstellt.

Zweckmäßigerweise ist vorgesehen, dass das Sensorbildelement ein den jeweiligen Sensor abstrahierendes Bildelement ist.

Alternativ dazu ist vorgesehen, dass das Sensorbildelement ein den jeweiligen Sensor symbolisch darstellendes Bildelement ist.

Eine weitere Lösung sieht vor, dass die Bedienungseinheit für Sensordaten speichert und dass die Bedienungseinheit die Sensordaten auf der Visualisierungseinheit darstellt.

Erfindungsgemäß ist ferner vorgesehen, dass die von den Sensoren erfassten Sensorwerte als Teil der Sensordaten dargestellt werden.

Außerdem ist vorgesehen, dass die Sensorwerte durch ein Anzeigeelement des Sensorbildelements dargestellt werden.

Für die Bedienungsperson ist es von Vorteil, dass die Darstellung des Sensorbildelements an dem Ort der Kältemittelverdichteranlage erfolgt, an dem der Sensor den jeweiligen Sensorwert erfasst.

Eine weitere vorteilhafte Lösung sieht vor, dass die Komponente mindestens einen Aktor der Kältemittelverdichteranlage umfasst und dass die Bedienungseinheit mittels der Bildelementdaten des mindestens einen Aktors diesen Aktor als Aktorbildelement auf der Visualisierungseinheit darstellt.

Insbesondere ist es zweckmäßig, wenn die Bedienungseinheit Aktordaten speichert und dass die Bedienungseinheit die Aktordaten auf der Visualisierungseinheit darstellt.

Ferner ist es günstig, wenn die von dem Aktor erfassten Aktordaten dem Aktorbildelement zugeordnet dargestellt werden.

Beispielsweise ist vorgesehen, dass die Aktordaten durch ein Anzeigeelement dargestellt werden.

Alternativ dazu ist vorgesehen, dass die Aktordaten als Zahlen dargestellt werden.

Eine weitere erfindungsgemäße Lösung der Aufgabe sieht alternativ oder ergänzend vor, dass die Bedienungseinheit Bildelementdaten zur Darstellung von mindestens einem Betriebszustand der Kältemittelverdichteranlage speichert und dass von der Bedienungseinheit mittels der Bildelementdaten des mindestens einen Betriebszustands der Kältemittelverdichteranlage eine Visualisierung des mindestens einen Betriebszustands der Kältemittelverdichteranlage als Zustandsbildelement, auf der Visualisierungseinheit ausgeführt wird.

Insbesondere ist es günstig, wenn die Darstellung des Zustandsbildelements im Zusammenhang mit dem jeweiligen Komponentenbildelement erfolgt, dem der Betriebszustand zugeordnet wird.

Ferner ist es von Vorteil, wenn das Zustandsbildelement als dem einzelnen Komponentenbildelement zugeordnetes Zustandsfeld dargestellt wird. Außerdem sieht die erfindungsgemäße Lösung der Aufgabe vor, dass die Bedienungseinheit Bildelementdaten zur Darstellung mindestens eines Bedienelements der Bedienungseinheit speichert und dass von der Bedienungseinheit mittels der Bildelementdaten des mindestens einen Bedienelements der Bedienungseinheit die Visualisierung der Bedienelemente als Bedienbildelemente auf der Visualisierungseinheit ausgeführt wird.

Vorzugsweise ist hierzu vorgesehen, dass die Bedienungseinheit Bildelementdaten zur Darstellung mindestens eines Bedienzustands des jeweiligen Bedienelements der Bedienungseinheit speichert und dass von der Bedienungseinheit mittels der Bildelementdaten des jeweiligen Bedienzustands des Bedienelements die Visualisierung des Bedienzustands des Bedienelements der Kältemittelverdichteranlage als Bedienzustandsbildelement auf der Visualisierungseinheit ausgeführt wird.

Ferner ist es günstig, wenn das Bedienzustandsbildelement auf der Visualisierungseinheit dem jeweiligen Bedienelementbildelement zugeordnet dargestellt wird.

Die erfindungsgemäße Lösung sieht ferner vor, dass die Visualisierungseinheit so ausgebildet ist, dass durch eine manuelle Interaktion mit einem der Bildelemente der Bedienungseinheit ein Befehl erzeugt wird.

Hierzu ist die Visualisierungseinheit als berührungserfassende Visualisierungseinheit ausgebildet und die manuelle Interaktion erfolgt durch manuelles Berühren einer Oberfläche der Visualisierungseinheit im Bereich des auf der Visualisierungseinheit dargestellten Bildelements, wobei der übermittelte Befehl ein Aufruf einer weiteren Darstellung mindestens eines Bildelements ist, so dass die weitere Darstellung eine veränderte Darstellung desselben oder eines weiteren Bildelements ist.

Es ist auch möglich, dass die weitere Darstellung eine vergrößerte Darstellung desselben Bildelements ist.

Weiterhin ist es möglich, dass die weitere Darstellung des jeweiligen Bildelements eine Darstellung des jeweiligen Bildelements mit weiteren Bildelementen ist.

Bei einer vorteilhaften Ausführungsform ist vorgesehen, dass die Visualisierungseinheit mit der Bedienungseinheit leitungsgebunden kommuniziert.

Eine andere alternative oder ergänzende Lösung sieht vor, dass die Visualisierungseinheit mit der Bedienungseinheit leitungslos kommuniziert.

Insbesondere ist es dabei möglich, dass die Visualisierungseinheit von einer Bedienungsperson mitgeführt wird.

Weitere Merkmale und Vorteile der Erfindung sind Gegenstand der nachfolgenden Beschreibung sowie der zeichnerischen Darstellung eines Ausführungsbeispiels.

In der Zeichnung zeigen:
- Fig. 1: eine Darstellung eines Ausführungsbeispiels eines Kältekreislaufes mit einer Kältemittelverdichtermodul umfassenden Kältemittelverdichteranlage sowie einer Steuereinheit;
- Fig. 2: eine auszugsweise vergrößerte Darstellung eines der Kältemittelverdichtermodule gemäß Fig. 1;
- Fig. 3: eine schematische Darstellung der Steuereinheit der erfindungsgemäßen Kältemittelverdichteranlage;
- Fig. 4: eine Darstellung einer auf der Visualisierungseinheit der erfindungsgemäßen Kältemittelverdichteranlage erzeugten Übersichtsdarstellung mit den für die Übersichtsdarstellung eingesetzten Bildelementen;
- Fig. 5: eine Darstellung eines Kältemittelverdichtermoduls auf der Visualisierungseinheit mit den für die Darstellung desselben eingesetzten Bildelementen;
- Fig. 6: eine Darstellung eines Kältemittelverdichters auf der Visualisierungseinheit mit den eingesetzten Bildelementen;
- Fig. 7: eine Darstellung der auf der Visualisierungseinheit für die Darstellung eines Schmiermittelzufuhrsystems in Verbindung mit einer verdichtetes Kältemittel führenden Kältemittelleitung umfassend einen Schmiermittelabscheider eingesetzten Bildelemente;
- Fig. 8: eine Darstellung der auf der Visualisierungseinheit zur Visualisierung der einzelnen Komponenten der Steuereinheit eingesetzten Bildelemente;
- Fig. 9: eine Darstellung ähnlich Fig. 5 mit abstrahierten Verdichterbildelementen und
- Fig. 10: eine Darstellung ähnlich Fig. 5 mit Symbolen als Verdichterbildelementen.

Ein in Fig. 1 schematisch dargestellter Kältemittelkreislauf K umfasst ein erstes Leitungssystem LSE für expandiertes Kältemittel, ein zweites Leitungssystem LSV für verdichtetes Kältemittel und eine das expandierte Kältemittel aus dem Leitungssystem LSE verdichtende Kältemittelverdichteranlage KVA, welche das verdichtete Kältemittel dem Leitungssystem LSV für verdichtetes Kältemittel zuführt.

Ferner umfasst der Kältemittelkreislauf K noch einen Wärmeübertrager WTV zur Kühlung des durch die Kältemittelverdichteranlage KVA verdichteten Kältemittels, der mit dem Leitungssystem LSV verbunden ist, ein auf den Wärmeübertrager WTV folgend angeordnetes Expansionsorgan EXP, welches das verdichtete Kältemittel expandiert und einen Wärmeübertrager WTE zuführt, in welchem das durch die Expansion abgekühlte Kältemittel in der Lage ist, Wärme aufzunehmen.

Die exemplarisch in Fig. 1 dargestellte Kältemittelverdichteranlage KVA umfasst ihrerseits mindestens ein, im dargestellten Ausführungsbeispiel beispielsweise drei, Kältemittelverdichtermodule 10₁, 10₂ und 10₃, die parallel arbeiten zwischen dem ersten Leitungssystem LSE für expandiertes Kältemittel und dem zweiten Leitungssystem LSV für verdichtetes Kältemittel angeordnet sind, wobei jeder der Kältemittelverdichtermodule 10₁ bis 10₃ aus dem ersten Leitungssystem LSE Kältemittel ansaugt, verdichtet und als verdichtetes Kältemittel dem Leitungssystem LSV zuführt.

Wie in Fig. 1 und 2 dargestellt, umfasst dabei jeder der Kältemittelverdichtermodule 10, in diesem Fall beispielsweise das Kältemittelverdichtermodul 10₁, eine erste Kältemittelleitung 12, die mit dem ersten Leitungssystem LSE für das expandierte Kältemittel verbunden ist und bei dem dargestellten Kältemittelverdichtermodul 10₁ drei Zuleitungen 14, 16 und 18 umfasst, von denen jede zu einem Kältemittelverdichter 22, 24, 26 führt, der jeweils durch einen eigenen Motor 32, 34, 36, vorzugsweise einen Elektromotor, angetrieben ist.

Jeder dieser Kältemittelverdichter 22, 24, 26 verdichtet das über die erste Kältemittelleitung 12 zugeführte Kältemittel und zwar auf einen höheren Druck als den Druck in der ersten Kältemittelleitung 12, wobei dieser höhere Druck in der Regel ein Mitteldruck oder ein Hochdruck sein wird.

Das verdichtete Kältemittel wird aus dem jeweiligen Kältemittelverdichter 22, 24, 26, einer zweiten Kältemittelleitung 42 zugeführt, welche zu jedem der Kältemittelverdichter 22, 24 26 geführte Zweigleitungen 44, 46, 48 umfasst.

Die zweite Kältemittelleitung 42 für das verdichtete Kältemittel umfasst einen als Ganzes mit 52 bezeichneten Schmiermittelabscheider, mit welchem eine Abscheidung des von dem verdichteten in Kältemittel aus den Kältemittelverdichtern 22, 24, 26 mitgeführten Schmiermittels erfolgt, das sich in dem Schmiermittelabscheider 52, beispielsweise bodenseitig, sammelt und ausgehend von dem Schmiermittelabscheider 52über ein Schmiermittelzufuhrsystem 54 wieder den einzelnen Kältemittelverdichtern 22, 24, 26 zur Schmierung zugeführt wird.

Beispielsweise umfasst dabei das Schmiermittelzufuhrsystem 54 noch eine Schmiermittelkühlung 56.

Die zweite Kältemittelleitung 42 führt ferner das durch den Schmiermittelabscheider 52 hindurchgeführte Kältemittel zu dem zweiten Kältemittelleitungssystem LSV.

Zur Steuerung der einzelnen Kältemittelverdichtermodule 10 sind diesen, wie in Fig. 1 anhand des Kältemittelverdichtermoduls 10₁ dargestellt, eine Vielzahl von Sensoren und Aktoren zugeordnet.

Zur Erfassung einer Temperatur des von der ersten Kältemittelleitung 12 geführten expandierten Kältemittels ist ein erster Temperatursensor 62 vorgesehen, der die Temperatur des in der ersten Kältemittelleitung 12 geführten Stroms von expandiertem Kältemittel erfasst.

Ferner wird ein Ansaugdruck der einzelnen Kältemittelverdichter 22, 24, 26 erfasst, wobei hierzu beispielsweise jeder Ansaugseite 72, 74, 76 der Kältemittelverdichter 22, 24, 26 ein Saugdrucksensor 82, 84, 86 zugeordnet ist.

Alternativ dazu ist es aber auch denkbar, anstelle der einzelnen Saugdrucksensoren 82, 84, 86 die Ansaugseiten 72, 74, 76 durch eine Druckerfassungsleitung miteinander zu verbinden und einen gemeinsamen Saugdrucksensor für alle Ansaugseiten 72, 74, 76 der Druckerfassungsleitung zuzuordnen, so dass ein gemittelter Ansaugdruck durch diesen Saugdrucksensor erfasst werden kann.

Ferner erfolgt bei jedem der erfindungsgemäßen Kältemittelverdichtermodule 10 eine Überwachung von Druckseiten 92, 94, 96 der Kältemittelverdichter 22, 24, 26, wobei beispielsweise hierzu den einzelnen Druckseiten 92, 94, 96 der Kältemittelverdichter 22, 24, 86 Enddrucksensoren 102, 104, 106 zugeordnet sind.

Um außerdem die Temperatur des verdichteten Kältemittels in der zweiten Kältemittelleitung 42 erfassen zu können, sind beispielsweise den einzelnen Zweigleitungen 44, 46, 48 zweite Temperatursensoren 112, 114, 116 zugeordnet, die die Temperatur des von jedem einzelnen Kältemittelverdichter 22, 24, 26 verdichteten Kältemittels in jeder der einzelnen Zweigleitungen 44, 46, 48 einzeln erfassen können.

Zur Erfassung von Temperatur und Druck des von dem Schmiermittelabscheider 52 über das Schmiermittelzufuhrsystem 54 zu den einzelnen Kältemittelverdichtern 22, 24, 26 zurückgeführten Schmiermittels ist dem Schmiermittelzufuhrsystem 54 sowohl ein Schmiermitteltemperatursensor 122 zugeordnet und beispielsweise wird ein Schmiermitteldruck durch Schmiermitteldrucksensoren 124, 126, 128, insbesondere jeweils nahe dem Schmiermitteleinlass der einzelnen Kältemittelverdichter 22, 24, 26, erfasst.

Zur Steuerung des Betriebs der einzelnen Kältemittelverdichtermodule 10 sind neben den beschriebenen Sensoren auch Aktoren vorgesehen, die sind beispielsweise die einzelnen Motoren 32, 34, 36 mit diesen zugeordneten Motorsteuerungen 132, 134, 136, die beispielsweise als Umrichter ausgebildet sind.

Ferner sind den einzelnen Verdichtern 22, 24, 26 noch als Aktoren Steuerelemente 142, 144, 146 zugeordnet, mit welchen eine Steuerung des Druckverhältnisses und/oder des Volumenverhältnisses der einzelnen Kältemittelverdichter 22, 24, 26 erfolgt.

Die Steuerung der einzelnen Betriebszustände der einzelnen Kältemittelverdichtermodule 10₁ bis 10₃ erfolgt durch eine als Ganzes mit 150 bezeichnete Steuereinheit, die in Fig. 1 im Zusammenhang mit den Kältemittelverdichtermodulen 10₁ bis 10₃ und in Fig. 3 im Detail dargestellt ist.

Die Steuerung der einzelnen Kältemittelverdichtermodule 10₁ bis 10₃ erfolgt auf der Grundlage von Sensorwerten von einem oder mehreren der vorstehend erläuterten Sensoren oder auf der Grundlage von externen Führungsgrößen des Kältemittelkreislaufs, beispielsweise einem Druck des expandierten Kältemittels im ersten Kältemittelleitungssystem LSE oder in der Wärmeübertragereinheit WTE oder einem Druck des verdichteten Kältemittels im Kältemittelleitungssystem LSV.

Beispielsweise umfasst, wie in Fig. 3 dargestellt, die erfindungsgemäße Steuereinheit 150 ein Bussystem 152, mit welchem eine erste Zentralprozessoreinheit 154 und eine zweite Zentralprozessoreinheit 156 sowie Eingabe-/Ausgabeeinheiten 172, 174 und 176 miteinander gekoppelt sind.

Ferner sind gegebenenfalls zusätzlich die Zentralprozessoreinheiten 154 und 156 noch mit diesen unmittelbar zugeordneten Eingabe-/Ausgabeeinheiten 164, 166 versehen.

Über die Eingabe-/Ausgabeeinheiten besteht die Möglichkeit, eine Verbindung mit den jeweiligen Sensoren und Aktoren herzustellen.

So ist beispielsweise der Temperatursensor 62 mit der Eingabe-/Ausgabeeinheit 172 verbunden.

Zur Erfassung des an den Ansaugseiten 72, 74, 76 der Kältemittelverdichter 22, 24, 26 liegenden Saugdrucks ist jeweils einer der Saugdrucksensoren 82, 84, 86 mit einer der Eingabe-/Ausgabeeinheiten verbunden, also beispielsweise der Saugdrucksensor 82 mit der Eingabe-/Ausgabeeinheit 172, der Saugdrucksensor 84 mit der Eingabe-/Ausgabeeinheit 176 und der Saugdrucksensor 86 mit der Eingabe-/Ausgabeeinheit 176.

Ferner erfolgt eine Überwachung der Druckseiten 92, 94, 96 der Kältemittelverdichter 22, 24, 26 durch die Enddrucksensoren 102, 104, 106, wobei jeweils einer der Enddrucksensoren mit einer der Eingabe-/Ausgabeeinheiten verbunden ist, also beispielsweise der Enddrucksensor 102 mit der Eingabe-/Ausgabeeinheit 172, der Enddrucksensor 104 mit der Eingabe-/Ausgabeeinheit 174 und der Enddrucksensor 106 mit der Eingabe-/Ausgabeeinheit 176.

Ferner sind auch die den Zweigleitungen 44, 46, 48 der zweiten Kältemittelleitung 42 zugeordneten Temperatursensoren 112, 114, 116 jeweils mit einer der Eingabe-/Ausgabeeinheiten 172, 174, 176 verbunden, also beispielsweise der Temperatursensor 112 mit der Eingabe-/Ausgabeeinheit 172, der Temperatursensor 114 mit der Eingabe-/Ausgabeeinheit 174 und der Temperatursensor 116 mit der Eingabe-/Ausgabeeinheit 176.

Desgleichen ist auch jeweils einer der Schmiermitteldrucksensoren 124, 126, 128 mit einer der Eingabe-/Ausgabeeinheiten verbunden, also beispielsweise der Schmiermitteldrucksensor 124 mit der Eingabe-/Ausgabeeinheit 172, der Schmiermitteldrucksensor 126 mit der Eingabe-/Ausgabeeinheit 174 und der Schmiermitteldrucksensor 128 mit der Eingabe-/Ausgabeeinheit 176.

Ferner ist zusätzlich noch der Schmiermitteltemperatursensor 122 beispielsweise mit der Eingabe-/Ausgabeeinheit 176 verbunden.

Auch die Verbindung mit den Aktoren erfolgt vorzugsweise über die Eingabe-/Ausgabeeinheiten 172, 174, 176. So sind beispielsweise die einzelnen Motorsteuerungen 132, 134, 136 ebenfalls mit einzelnen Eingabe-/Ausgabeeinheiten verbunden.

Zum Beispiel ist die Motorsteuerung 132 mit der Eingabe-/Ausgabeeinheit 172, die Motorsteuerung 134 mit der Eingabe-/Ausgabeeinheit 174 und die Motorsteuerung 136 mit der Eingabe-/Ausgabeeinheit 176 verbunden.

Auch die weiteren Aktoren, zum Beispiel die Steuerelemente 142, 144, 146 zur Steuerung des Volumen oder Druckverhältnisses der Kältemittelverdichter 22, 24, 26, sind mit verschiedenen Eingabe-/Ausgabeeinheiten verbunden.

So ist beispielsweise das Steuerelement 142 mit der Eingabe-/Ausgabeeinheit 172, das Steuerelement 144 mit der Eingabe-/Ausgabeeinheit 174 und das Steuerelement 146 mit der Eingabe-/Ausgabeeinheit 176 verbunden.

Wie die vorstehende beispielhafte Darlegung der Verbindung der einzelnen Sensoren und Aktoren mit den Eingabe-/Ausgabeeinheiten zeigt, sind vorzugsweise die Sensoren und Aktoren die einem der Kältemittelverdichter 22, 24, 26 zugeordnet sind, einer Eingabe-/Ausgabeeinheit zugeordnet.

Dies hat den Vorteil, dass beispielsweise beim Ausfall eines der Sensoren und/oder Aktoren leidglich eine der Kältemittelverdichtereinheiten 22, 24, 26 betroffen ist und somit beispielsweise die Möglichkeit besteht, das jeweilige Kältemittelverdichtermodul 10 mit den anderen beiden Kältemittelverdichtern 22, 24, 26 weiter zu betreiben.

Darüber hinaus sind die beiden vorgesehen Zentralprozessoreinheiten 154 und 156 vorzugsweise als redundante Zentralprozessoreinheiten eingesetzt und arbeiten dabei wie folgt:
In einem Normalbetrieb übernimmt die erste Zentralprozessoreinheit 154 sämtliche Steuerungsfunktionen für die erfindungsgemäße Kältemittelverdichteranlage, insbesondere für alle Kältemittelverdichtermodule 10₁ bis 10₃ und korrespondiert dabei insbesondere mit den entsprechenden Eingabe-/Ausgabeeinheiten 172, 174 und 176 über das Bussystem 152.

Die zweite Zentralprozessoreinheit 156 arbeitet dabei in einem nicht mit den Eingabe-/Ausgabeeinheiten 172, 174 und 176 korrespondierenden Wartezustand, wobei der zweiten Zentralprozessoreinheit 156 im Wartezustand ständig oder in aufeinanderfolgenden Intervallen ein Datenstrom übermittelt wird, der sämtliche von der ersten Zentralprozessoreinheit 154 erfassten und in einem Speicher 194 abgelegten Daten auch einem Speicher 196 der zweiten Zentralprozessoreinheit 156 übermittelt, so dass die zweite Zentralprozessoreinheit 156 ständig in der Lage ist, die Steuerung der erfindungsgemäßen Kältemittelverdichteranlage KVA mit den einzelnen Kältemittelverdichtermodulen 10₁ bis 10₃ zu übernehmen.

Die zweite Zentralprozessoreinheit 156 überwacht dabei ständig die erste Zentralprozessoreinheit 154 dergestalt, dass sie deren Funktion durch Übermittlung von Daten überprüft.

Stellt die zweite Zentralprozessoreinheit 156 fest, dass ein Fehler bei der ersten Zentralprozessoreinheit 154 auftritt, so übernimmt die zweite Zentralprozessoreinheit 156 die Steuerung der erfindungsgemäßen Kältemittelverdichteranlage KVA mit den einzelnen Kältemittelverdichtermodulen 10₁ bis 10₃ und deaktiviert hierzu die erste Zentralprozessoreinheit 154.

Somit ist insgesamt die Steuereinheit 150 gegen einen Ausfall der ersten Zentralprozessoreinheiten 154 abgesichert.

Auch einige der Sensoren beispielsweise die primär zur Messung vorgesehenen Sensoren 62 und/oder die Sensoren 102, 104, 106 und/oder auch weitere Sensoren sind durch direkte Zuordnung von redundanten Sensoren, beispielsweise die Sensoren R62 und/oder die Sensoren R102, R104, R106, gegen Ausfall absicherbar, wobei diese redundanten Sensoren R62, R102, R104, R106 beispielsweise jeweils sowohl mit der Eingabe-/Ausgabeeinheit 164 und der Eingabe-/Ausgabeeinheit 166 verbunden sein können, um so sowohl bei der Steuerung der Kältemittelverdichteranlage KVA durch die erste Zentralprozessoreinheit 154 oder die zweite Zentralprozessoreinheit 156 zur Abfrage zur Verfügung zu stehen, falls der jeweils primär zur Messung vorgesehene Sensor 62, 102, 104, 106 ausfällt.

Zur Bedienung der Steuereinheit 150 weist diese eine als Ganzes mit 200 bezeichnete Bedienungseinheit auf, die ihrerseits mit einer leitungsgebundenen mit der Bedienungseinheit 200 kommunizierenden Visualisierungseinheit 202 versehen ist, sowie einen Speicher 204 und einen Prozessor 206 zur Generierung von Bildelementen auf der Visualisierungseinheit 202 aufweist, wobei die Bildelemente auf der Visualisierungseinheit 202 durch den Prozessor 206 aus in dem Speicher 204 abgelegten Bildelementdaten generiert werden.

Zusätzlich zu der leitungsgebundenen Visualisierungseinheit 202 ist eine leitungslos mit der Bedienungseinheit 200 kommunizierende Visualisierungseinheit 202' vorgesehen, die beispielsweise über W-Lan, Bluetooth oder ein anderes Kommunikationsnetzwerk mit der Bedienungseinheit kommuniziert und bei einer Ausführungsform ein geeignetes Mobiltelefon oder ein Tablet-Rechner sein kann.

Damit ist eine Visualisierungseinheit 202' tragbar und kann von einer Bedienungsperson jederzeit zur Überwachung und/oder Funktionssteuerung der Kältemittelverdichteranlage KVA eingesetzt werden.

So generiert die Bedienungseinheit 200 beispielsweise als eine erste Bedienoberfläche die in Fig. 4 dargestellte Übersichtsdarstellung, die eine Zusammensetzung ist aus den Modulbildelementen B10₁, B10₂ und B10₃, wobei jedes dieser Modulbildelemente B10 eines der Kältemittelverdichtermodule 10 als Bild darstellt.

Ferner weist die Darstellung gemäß Fig. 4 noch Bedienbildelemente BB auf, die Bedienelemente darstellen, mit welchen einzelne Funktionen der Steuereinheit 150 aktivierbar oder deaktivierbar sind.

Vorzugsweise lässt sich auf der Visualisierungseinheit 202 zusätzlich zum Bedienbildelement BB ein Bedienzustandsbildelement BZB darstellen, das den Bedienzustand, beispielsweise durch einen hell-dunkel-Unterschied oder einen Farbunterschied darstellt.

Ferner umfasst die Übersichtsdarstellung gemäß Fig. 4 noch ein Zustandsbildelement BZ, welches beispielsweise Zustandsdaten ZD von einem Betriebszustand anzeigt.

Um von der Übersichtsdarstellung in andere Darstellungen übergehen zu können, ist die Visualisierungseinheit 202 mit einer berührungssensitiven Oberfläche 208 versehen so dass die Visualisierungseinheit 202, beispielsweise als sogenannter Touch-Bildschirm ausgebildet, so dass die Möglichkeit besteht, die manuelle Berührung und auch eine Bewegung bei einer manuellen Berührung als Befehl für die Bedienungseinheit 200 zu erkennen.

So besteht beispielsweise die Möglichkeit, als zweite Bedienoberfläche eines der Modulbildelemente B10₁ bis B10₃ als vergrößerte Darstellung aufzurufen, entweder durch ein Antasten im Bereich innerhalb des jeweiligen Modulbildelements B10₁ bis B10₃ der Übersichtsdarstellung oder durch eine horizontale oder vertikale Wischbewegung oder durch eine Auseinanderbewegung zweier Tastpunkte innerhalb des Modulbildelements B10 zur Festlegung der Vergrößerung desselben.

Ein derartiges, in Fig. 5 dargestelltes und dann als Ganzes ausschließlich auf der Visualisierungseinheit 202 dargestelltes Modulbildelement BM10, beispielsweise das Modulbildelement BM10₁, ist, wie in Fig. 5 dargestellt, aus mehreren Bildelementen aufgebaut, beispielsweise wird das Modulbildelement B10 aus einzelnen realitätsnahen Verdichterbildelementen B22, B24 und B26 aufgebaut, die die einzelnen Verdichter 22, 24, 26 darstellen.

Dabei kann jedes der einzelnen Verdichterbildelemente B22, B24, B26, wie beispielhaft anhand der Fig. 5 dargestellt, ein realitätsnahes Bild des jeweiligen Kältemittelverdichters 22, 24, 26 sein, um dem Bediener allein durch dieses Bildelement die Bedienung und gegebenenfalls auch die Wartung zu erleichtern, da er den jeweiligen Kältemittelverdichter 22, 24, 26 nicht mittels eines Symbols identifizieren muss, sondern diesen entsprechend seinem tatsächlichen Aussehen identifizieren kann.

Alternativ dazu besteht aber auch die Möglichkeit, anstelle des realitätsnahen Bildes, ein abstrahiertes Bild des jeweiligen Kältemittelverdichters oder auch ein Symbol für den jeweiligen Kältemittelverdichter einzusetzen.

Ferner weist das Modulbildelement B10 auch noch Leitungsbildelemente auf, beispielsweise ein Leitungsbildelement B12 für die erste Kältemittelleitung 12 und ein Leitungsbildelement B42 für die zweite Kältemittelleitung 42, welche in Verbindung mit den Verdichterbildelementen B22, B24 und B26 dargestellt sind und somit die Kältemittelverdichter 22, 24, 26 in Verbindung mit der ersten Kältemittelleitung 12 und der zweiten Kältemittelleitung 42 darstellen.

Darüber hinaus umfasst das Bildelement B42 für die zweite Kältemittelleitung beispielsweise auch die Darstellung des in der zweiten Kältemittelleitung B42 vorgesehenen Schmiermittelabscheiders 52.

Ferner umfasst das Modulbildelement B10 die Darstellung des Leitungsbildelements B54, welches das Schmiermittelzufuhrsystem 54 darstellt und somit auch die Zuleitungen für das Schmiermittel zu den einzelnen Kältemittelverdichtern 22, 24, 26 zeigt.

Das Modulbildelement B10, umfasst ferner noch als Aktorbildelemente beispielsweise die Bildelemente B32, B34 und B36, die zur Darstellung der Motoren 32, 34, 36 realitätsnahe Abbildungen dieser Motoren 32, 34, 36 sind.

Als weitere Aktorbildelemente umfasst das Modulbildelement B10 beispielsweise auch noch die Aktorbildelemente B142, B144 und B146, die beispielsweise schematische Abbildungen der Steuerelemente 142, 144 und 146 zur Einstellung des Druckverhältnisses und/oder des Volumenverhältnisses der Kältemittelverdichter 22, 24, 26 repräsentieren.

Ferner sind beispielsweise in dem Modulbildelement B10 gemäß Fig. 5 noch in Form von Sensorbildelementen B122 und B124 Sensorfelder mit den in diesen dargestellten Sensorwerten neben dem Leitungsbildelement B54 für das Schmiermittelzufuhrsystem 54 dargestellt, um der jeweiligen Bedienungsperson die Schmiermitteltemperatur und den Schmiermitteldruck zur Kenntnis zu bringen.

Durch eine weitere manuelle Aktion, entweder durch Antasten eines der Verdichterbildelemente B22, B24 oder B26 oder durch eine vertikale oder horizontale Wischbewegung oder durch Außeinanderbewegen zweier Tastpunkte im Bereich eines der Verdichterbildelemente B22, B24 oder B26 ist als dritte Bedienoberfläche eine vergrößerte Einzeldarstellung eines der Kältemittelverdichter 22, 24, 26, beispielsweise des Kältemittelverdichters 22 durch das Bildelement B22, möglich, wie in Fig. 6 dargestellt, wobei in diesem Fall beispielsweise das Verdichterbildelement B22 ohne die Leitungsbildelemente B12 und B42 dargestellt ist.

Allerdings ist im Zusammenhang mit dem Verdichterbildelement B22 noch ein vergrößertes Aktorbildelement B142 dargestellt, welches in vergrößerter Darstellung die Einstellung des Steuerelements 142 zur Einstellung des Druckverhältnisses und/oder des Volumenverhältnisses des jeweiligen Kältemittelverdichters, in diesem Fall des Kältemittelverdichters 22, zeigt.

Ferner zeigt diese Darstellung als Sensorbildelement B82 eine Analogskala eines Druckmessinstruments an, wobei ein Zeiger in der Analogskala auf den jeweiligen Sensorwert, gemessen mit dem Saugdrucksensor 82 zeigt.

In gleicher Weise ist als Sensorbildelement B102 eine Analogscala mit einem Zeiger dargestellt, wobei der Zeiger auf den Sensorwert zeigt, den der Enddrucksensor 102 an der Druckseite 92 des Kältemittelverdichters 22 erfasst.

Schließlich ist als Sensorbildelement B124 ebenfalls eine Analogskala mit einem Zeiger dargestellt, wobei der Zeiger auf den Sensorwert zeigt, welchen der Schmiermitteldrucksensor 124 an der Schmiermittelzufuhr des Kältemittelverdichters 22 misst.

Ferner sind in einem Bildelement BAD ebenfalls als Anzeigeelement mit einer Analogskala Aktordaten dargestellt, die symbolisieren mit welchem Druckverhältnis und/oder Volumenverhältnis der Kältemittelverdichter 22 aufgrund der Vorgabe durch das Steuerelement 142 arbeitet.

Schließlich ist noch das Aktorbildelement B32 dargestellt, welches den Motor 32 zeigt, der den ersten Kältemittelverdichter 22 antreibt, und mit diesem Bildelement B32 sich noch in Form eines Bildelements BAD Aktordaten des Motors 32 dargestellt.

Wie in Fig. 7 dargestellt, besteht aber auch durch Antippen des jeweiligen Leitungsbildelements B42 und/oder B54 und/oder durch Antippen eines hierzu vorgesehenen Bedienbildelements BB die Möglichkeit als weitere Bedienoberfläche, einzelne Leitungsbildelemente auf der Visualisierungseinheit 202 darzustellen, wie beispielsweise das Leitungsbildelement B42 in Verbindung mit dem Leitungsbildelement B54, welches das Schmiermittelzufuhrsystem 54 in Verbindung mit der zweiten Kältemittelleitung 42, insbesondere in Verbindung mit dem Schmiermittelabscheider 52 und außerdem den in dem Schmiermittelzufuhrsystem 54 angeordneten Schmiermittelkühler 56 zeigt.

Ferner ist beispielsweise bei der Darstellung der Leitungsbildelement B42 und B54 noch als Sensorbildelement B122 ein Anzeigebildelement dargestellt, in welchem die vom Schmiermitteltemperatursensor 122 gemessene Schmiermitteltemperatur in Zahlen dargestellt ist.

Die Darstellung der Bildelemente B42 und B54 entsprechend Fig. 7, ist beispielsweise dadurch aufrufbar, dass mit dem Finger das Bedienbildelement BS angetippt wird, welches ein Bedienelement zur Darstellung der Elemente B42 und B54 mit beispielsweise dem Sensorwert des Schmiermitteltemperatursensors 122 aufruft.

Darüber hinaus besteht, wie in Fig. 8 dargestellt, die Möglichkeit, als weitere Bedienoberfläche durch ein Steuerungsbildelement B150 die einzelnen Komponenten der Steuereinheit 150, insbesondere durch die Steuerungsbildelemente B156 und B154 die Zentralprozessoreinheiten 154 und 156, darzustellen und beispielsweise darzustellen, welche der Prozessoreinheiten 154 und 156 aktiv ist und arbeitet.

Ferner besteht auch die Möglichkeit, durch die Steuerungsbildelemente B 172, B174 und B176 die Eingabe-/Ausgabeeinheiten 172, 174 und 176 darzustellen und beispielsweise darzustellen, wie weit diese aktiv und funktionsfähig sind.

Bei einem weiteren Ausführungsbeispiel einer erfindungsgemäßen Steuereinheit erfolgt, wie in Fig. 9 dargestellt, die Darstellung der Kältemittelverdichter 22, 24, 26 durch die Verdichterbildelemente B22', B24', B26' nicht realitätsnah sondern zur Reduzierung des Speicherplatzes für die Bildelementdaten abstrahiert, wobei die Kältemittelverdichter 22, 24, 26 als solche erkennbar sind.

Bei einem vereinfachten Ausführungsbeispiel einer erfindungsgemäßen Steuereinheit erfolgt, wie in Fig. 10 dargestellt, die Darstellung der Kältemittelverdichter 22, 24, 26 durch die Verdichterbildelemente B22", B24", B26" in Form von Symbolen, die Bildelementdaten noch weniger Speicherplatz benötigen.

## Patentansprüche

1. Steuereinheit (150) zum Betreiben einer Kältemittelverdichteranlage (KVA), wobei die Kältemittelverdichteranlage (KVA) ein erstes Kältemittelleitungssystem (LSE) für expandiertes Kältemittel, ein zweites Kältemittelleitungssystem (LSV) für verdichtetes Kältemittel und mindestens einen zwischen dem ersten Kältemittelleitungssystem (LSE) und dem zweiten Kältemittelleitungssystem (LSV) arbeitenden Kältemittelverdichter (22, 24, 26) aufweist, der durch einen eigenen Motor (32, 34, 36) angetrieben ist, und wobei die Steuereinheit (150) eine Bedienungseinheit (200) aufweist, wobei die Bedienungseinheit (200) einen Speicher (204) für Bildelementdaten zur Darstellung mindestens einer Komponente der Kältemittelverdichteranlage (KVA) aufweist, dass die Bedienungseinheit (200) eine Visualisierungseinheit (202) aufweist, mit welcher mittels der Bildelementdaten der mindestens einen Komponente der Kältemittelverdichteranlage (KVA) eine Visualisierung dieser mindestens einen Komponente als Komponentenbildelement auf der Visualisierungseinheit (202) erfolgt, **dadurch gekennzeichnet dass** die Komponente mindestens einen Sensor (62, 82, 84, 86, 102, 104, 106) umfasst, dass die Visualisierungseinheit (202) so ausgebildet ist, dass durch eine manuelle Interaktion mit einem der dargestellten Bildelemente der Bedienungseinheit (200) ein Befehl erzeugbar ist, dass die Visualisierungseinheit (202) als berührungserfassende Visualisierungseinheit (202) ausgebildet ist und dass die manuelle Interaktion durch manuelles Berühren einer Oberfläche der Visualisierungseinheit (202) im Bereich des auf der Visualisierungseinheit (202) dargestellten Bildelements erfolgt, dass der übermittelte Befehl ein Aufruf einer weiteren Darstellung mindestens eines Bildelements ist, und dass die weitere Darstellung eine veränderte Darstellung desselben oder eines weiteren Bildelements ist, bei welcher die Bedienungseinheit (200) mittels der Bildelementdaten des mindestens einen Sensors (62, 82, 84, 86, 102, 104, 106, 124, 126, 128) den mindestens einen Sensor (B82, B102, B124) auf der Visualisierungseinheit (202) als Sensorbildelement darstellt, dass die Bedienungseinheit (200) einen Speicher (204) für Sensordaten aufweist, dass die Bedienungseinheit (200) die Sensordaten auf der Visualisierungseinheit (202) darstellt, dass die von den Sensoren (82, 84, 86, 102, 104, 106, 124, 126, 128) erfassten Sensorwerte als Teil der Sensordaten dargestellt werden, dass die Sensorwerte durch ein Anzeigeelement des Sensorbildelements (B82, B102, B124) dargestellt werden, wobei die Darstellung des Sensorbildelements (B102, B82, B124) an dem Ort der Kältemittelverdichteranlage (KVA) erfolgt, an dem der Sensor (82, 102, 124) den jeweiligen Sensorwert erfasst.

2. Steuereinheit nach Anspruch 1, **dadurch gekennzeichnet, dass** die Komponente mindestens einen Kältemittelverdichter (22, 24, 26) umfasst und dass die Bedienungseinheit mittels der Bildelementdaten des mindestens einen Kältemittelverdichters (22, 24, 26) diesen Kältemittelverdichter (22, 24, 26) als Verdichterbildelement (B22, B24, B26) auf der Visualisierungseinheit (202) darstellt und/oder dass insbesondere die Komponente mindestens eine Kältemittelleitung (12, 42) umfasst und dass die Bedienungseinheit (200) mittels der Bildelementdaten der mindestens einen Kältemittelleitung (12, 42) diese mindestens eine Kältemittelleitung (12, 42) als Leitungsbildelement (B12, B42) auf der Visualisierungseinheit (202) darstellt.

3. Steuereinheit nach einem der voranstehenden Ansprüche, **dadurch gekennzeichnet, dass** die Komponente mindestens einen Aktor (32, 34, 36, 142, 144, 146) der Kältemittelverdichteranlage (KVA) umfasst und dass die Bedienungseinheit (200) mittels der Bildelementdaten des mindestens einen Aktors diesen Aktor (32, 34, 36, 142, 144, 146) als Aktorbildelement (B32, B34, B36, B142) auf der Visualisierungseinheit (202) darstellt, dass insbesondere die Bedienungseinheit (200) einen Speicher (204) für Aktordaten (BAD) aufweist und dass die Bedienungseinheit (200) die Aktordaten auf der Visualisierungseinheit (202) darstellt, und/oder dass insbesondere die von dem Aktor (32, 34, 36, 142, 144, 146) erfassten Aktordaten dem Aktorbildelement (B32, B34, B36, B142) zugeordnet dargestellt werden, dass insbesondere die Aktordaten durch ein Anzeigeelement (BAD) dargestellt werden und/oder dass insbesondere die Aktordaten (BAD) als Zahlen dargestellt werden.

4. Steuereinheit nach einem der voranstehenden Ansprüche, **dadurch gekennzeichnet, dass** die Bedienungseinheit (200) einen Speicher (204) für Bildelementdaten zur Darstellung von mindestens einem Betriebszustand der Kältemittelverdichteranlage (KVA) aufweist und dass durch die Bedienungseinheit (200) mittels der Bildelementdaten des mindestens einen Betriebszustands der Kältemittelverdichteranlage (KVA) eine Visualisierung des mindestens einen Betriebszustands der Kältemittelverdichteranlage (KVA) als Zustandsbildelement (BZ), auf der Visualisierungseinheit (202) erfolgt, dass insbesondere die Darstellung des Zustandsbildelements (BZ) im Zusammenhang mit den jeweiligen Komponentenbildelement erfolgt, dem der Betriebszustand zugeordnet ist, dass insbesondere das Zustandsbildelement (BZ) als dem einzelnen Komponentenbildelementen zugeordnetes Zustandsfeld dargestellt wird.

5. Steuereinheit nach einem der voranstehenden Ansprüche, **dadurch gekennzeichnet, dass** die Bedienungseinheit (200) einen Speicher (204) für Bildelementdaten zur Darstellung mindestens eines Bedienelements der Bedienungseinheit (200) aufweist und dass durch die Bedienungseinheit (200) mittels der Bildelementdaten des mindestens einen Bedienelements der Bedienungseinheit (200) die Visualisierung des Bedienelements als Bedienbildelement (BB) auf der Visualisierungseinheit (202) erfolgt, dass insbesondere der Speicher (204) Bildelementdaten zur Darstellung mindestens eines Bedienzustands des jeweiligen Bedienelements der Bedienungseinheit (200) aufweist und dass durch die Bedienungseinheit (200) mittels der Bildelementdaten des jeweiligen Bedienzustands des Bedienelements die Visualisierung des jeweiligen Bedienzustands des Bedienelements der Kältemittelverdichteranlage (KVA) als Bedienzustandsbildelement (BZB) auf der Visualisierungseinheit (202) erfolgt, dass insbesondere das Bedienzustandsbildelement (BZB) auf der Visualisierungseinheit (202) dem jeweiligen Bedienelementbildelement (BB) zugeordnet dargestellt wird.

6. Steuereinheit nach einem der voranstehenden Ansprüche, **dadurch gekennzeichnet, dass** die Visualisierungseinheit (202) mit der Bedienungseinheit (200) leitungsgebunden kommuniziert und/oder dass insbesondere die Visualisierungseinheit (202') mit der Bedienungseinheit (200) leitungslos kommuniziert und dass insbesondere die Visualisierungseinheit (202') eine tragbare Einheit ist.

7. Verfahren zum Betreiben einer Kältemittelverdichteranlage (KVA) mittels einer Steuereinheit (150), wobei die Kältemittelverdichteranlage (KVA) ein erstes Kältemittelleitungssystem (LSE) für expandiertes Kältemittel, ein zweites Kältemittelleitungssystem (LSV) für verdichtetes Kältemittel und mindestens einen zwischen dem ersten Kältemittelleitungssystem (LSE) und dem zweiten Kältemittelleitungssystem (LSV) arbeitenden Kältemittelverdichter (22, 24, 26) aufweist, der durch einen eigenen Motor (32, 34, 36) angetrieben ist, und wobei die Steuereinheit (150) eine Bedienungseinheit (200) aufweist, wobei die Bedienungseinheit (200) Bildelementdaten zur Darstellung mindestens einer Komponente der Kältemittelverdichteranlage (KVA) speichert, dass von der Bedienungseinheit (200) mittels der Bildelementdaten der mindestens einen Komponente der Kältemittelverdichteranlage (KVA) eine Visualisierung dieser mindestens einen Komponente als Komponentenbildelement auf der Visualisierungseinheit (202) ausgeführt wird, **dadurch gekennzeichnet dass** die Komponente mindestens einen Sensor (62, 82, 84, 86, 102, 104, 106) umfasst dass die Visualisierungseinheit (202) so ausgebildet ist, dass durch eine manuelle Interaktion mit einem der Bildelemente der Bedienungseinheit (200) ein Befehl erzeugt wird, dass die Visualisierungseinheit (202) als berührungserfassende Visualisierungseinheit (202) ausgebildet ist, dass die manuelle Interaktion durch manuelles Berühren einer Oberfläche (208) der Visualisierungseinheit (202) im Bereich des auf der Visualisierungseinheit (202) dargestellten Bildelements erfolgt, dass der übermittelte Befehl ein Aufruf einer weiteren Darstellung mindestens eines Bildelements ist, und dass die weitere Darstellung eine veränderte Darstellung desselben oder eines weiteren Bildelements ist, dass die Bedienungseinheit (200) mittels der Bildelementdaten des mindestens einen Sensors (62, 82, 84, 86, 102, 104, 106, 124, 126, 128) den mindestens einen Sensor (B82, B102, B124) auf der Visualisierungseinheit (202) als Sensorbildelement darstellt, dass insbesondere die Bedienungseinheit (200) Sensordaten speichert, dass die Bedienungseinheit (200) die Sensordaten auf der Visualisierungseinheit (202) darstellt, dass die von den Sensoren (82, 84, 86, 102, 104, 106, 124, 126, 128) erfassten Sensorwerte als Teil der Sensordaten dargestellt werden, dass insbesondere die Sensorwerte durch ein Anzeigeelement des Sensorbildelements (B82, B102, B124) dargestellt werden, und dass insbesondere die Darstellung des Sensorbildelements (B102, B82, B124) an dem Ort der Kältemittelverdichteranlage (KVA) erfolgt, an dem der Sensor (82, 102, 124) den jeweiligen Sensorwert erfasst.

8. Verfahren nach Anspruch 7, **dadurch gekennzeichnet, dass** die Komponente mindestens einen Kältemittelverdichter (22, 24, 26) umfasst und dass die Bedienungseinheit mittels der Bildelementdaten des mittels mindestens einen Kältemittelverdichters (22, 24, 26) diesen Kältemittelverdichter (22, 24, 26) als Verdichterbildelement (B22, B24, B26) auf der Visualisierungseinheit (202) darstellt und/oder dass insbesondere die Komponente mindestens eine Kältemittelleitung (12, 42) umfasst und dass die Bedienungseinheit (200) mittels der Bildelementdaten der mindestens einen Kältemittelleitung (12, 42) diese mindestens eine Kältemittelleitung (12, 42) als Leitungsbildelement (B12, B42) auf der Visualisierungseinheit (202) darstellt.

9. Verfahren nach einem der Ansprüche 7 oder 8,
**dadurch gekennzeichnet,**
**dass** die Komponente mindestens einen Aktor (32, 34, 36, 142, 144, 146) der Kältemittelverdichteranlage (KVA) umfasst und dass die Bedienungseinheit (200) mittels der Bildelementdaten des mindestens einen Aktors diesen Aktor (32, 34, 36, 142, 144, 146) als Aktorbildelement (B32, B34, B36, B142) auf der Visualisierungseinheit (202) darstellt, dass insbesondere die Bedienungseinheit (200) Aktordaten speichert und dass die Bedienungseinheit (200) die Aktordaten auf der Visualisierungseinheit (202) darstellt und/oder dass insbesondere die von dem Aktor (32, 34, 36, 142, 144, 146) erfassten Aktordaten dem Aktorbildelement (B32, B34, B36, B142) zugeordnet dargestellt werden, dass insbesondere die Aktordaten durch ein Anzeigeelement (BAD) dargestellt werden und/oder dass insbesondere die Aktordaten (BAD) als Zahlen dargestellt werden.

10. Verfahren nach einem der Ansprüche 7 bis 9, **dadurch gekennzeichnet, dass** die Bedienungseinheit (200) Bildelementdaten zur Darstellung von mindestens einem Betriebszustand der Kältemittelverdichteranlage (KVA) speichert und dass von der Bedienungseinheit (200) mittels der Bildelementdaten des mindestens einen Betriebszustands der Kältemittelverdichteranlage (KVA) eine Visualisierung des mindestens einen Betriebszustands der Kältemittelverdichteranlage (KVA) als Zustandsbildelement (BZ), auf der Visualisierungseinheit (202) ausgeführt wird, dass insbesondere die Darstellung des Zustandsbildelements (BZ) im Zusammenhang mit dem jeweiligen Komponentenbildelement erfolgt, dem der Betriebszustand zugeordnet wird, dass insbesondere das Zustandsbildelement (BZ) als dem einzelnen Komponentenbildelementen zugeordnetes Zustandsfeld dargestellt wird.

11. Verfahren nach einem der Ansprüche 7 bis 10, **dadurch gekennzeichnet, dass** die Bedienungseinheit (200) Bildelementdaten zur Darstellung mindestens eines Bedienelements der Bedienungseinheit (200) speichert und dass von der Bedienungseinheit (200) mittels der Bildelementdaten des mindestens einen Bedienelements der Bedienungseinheit (200) die Visualisierung der Bedienelemente als Bedienbildelemente (BB) auf der Visualisierungseinheit (202) ausgeführt wird, dass insbesondere die Bedienungseinheit (200) Bildelementdaten zur Darstellung mindestens eines Bedienzustands des jeweiligen Bedienelements der Bedienungseinheit (200) speichert und dass von der Bedienungseinheit (200) mittels der Bildelementdaten des jeweiligen Bedienzustands des Bedienelementes die Visualisierung des Bedienzustands des Bedienelements der Kältemittelverdichteranlage (KVA) als Bedienzustandsbildelement (BZB) auf der Visualisierungseinheit (202) ausgeführt wird, dass insbesondere das Bedienzustandsbildelement (BZB) auf der Visualisierungseinheit (202) dem jeweiligen Bedienelementbildelement (BB) zugeordnet dargestellt wird.

12. Verfahren nach einem der Ansprüche 7 bis 11, **dadurch gekennzeichnet, dass** die Visualisierungseinheit (202) mit der Bedienungseinheit (200) leitungsgebunden kommuniziert und/oder dass insbesondere die Visualisierungseinheit (202') mit der Bedienungseinheit (200) leitungslos kommuniziert und dass insbesondere die Visualisierungseinheit (202') von einer Bedienungsperson mitgeführt wird.

## Claims

1. A control unit (150) for operating a refrigerant compressor system (KVA), wherein the refrigerant compressor system (KVA) has a first refrigerant line system (LSE) for expanded refrigerant, a second refrigerant line system (LSV) for compressed refrigerant, and at least one refrigerant compressor (22, 24, 26), which operates between the first refrigerant line system (LSE) and the second refrigerant line system (LSV) and is driven by its own motor (32, 34, 36), and wherein the control unit (150) has an operating unit (200), wherein the operating unit (200) has a memory (204) for image element data, for representing at least one component of the refrigerant compressor system (KVA), in that the operating unit (200) has a display unit (202) which, using the image element data of the at least one component of the refrigerant compressor system (KVA), displays this at least one component on the display unit (202) as a component image element, **characterised in that** the component includes at least one sensor (62, 82, 84, 86, 102, 104, 106), **in that** the display unit (202) takes a form such that, as a result of a manual interaction with one of the represented image elements of the operating unit (200), a command is producible, **in that** the display unit (202) takes the form of a touch-detecting display unit (202), and **in that** the manual interaction is performed by manually touching a surface of the display unit (202) in the region of the image element represented on the display unit (202), **in that** the transmitted command is a calling up of a further representation of at least one image element, and **in that** the further representation is a changed representation of the same or a further image element, in which, using the image elements data of the at least one sensor (62, 82, 84, 86, 102, 104, 106, 124, 126, 128), the operating unit (200) represents the at least one sensor (B82, B102, B124) on the display unit (202) as a sensor image element, **in that** the operating unit (200) has a memory (204) for sensor data, **in that** the operating unit (200) represents the sensor data on the display unit (202), **in that** the sensor values that are detected by the sensors (82, 84, 86, 102, 104, 106, 124, 126, 128) are represented as a part of the sensor data, **in that** the sensor values are represented by a display element of the sensor image element (B82, B102, B124), wherein the sensor image element (B102, B82, B124) is represented at the location of the refrigerant compressor system (KVA) at which the sensor (82, 102, 124) detects the respective sensor value.

2. A control unit according to Claim 1, **characterised in that** the component includes at least one refrigerant compressor (22, 24, 26) and **in that**, using the image element data of the at least one refrigerant compressor (22, 24, 26), the operating unit represents this refrigerant compressor (22, 24, 26) on the display unit (202), as a compressor image element (B22, B24, B26) and/or **in that** in particular the component includes at least one refrigerant line (12, 42) and **in that**, using the image element data of the at least one refrigerant line (12, 42), the operating unit (200) represents this at least one refrigerant line (12, 42) on the display unit (202), as a line image element (B12, B42).

3. A control unit according to one of the preceding claims, **characterised in that** the component includes at least one actuator (32, 34, 36, 142, 144, 146) of the refrigerant compressor system (KVA) and **in that**, using the image element data of the at least one actuator, the operating unit (200) represents this actuator (32, 34, 36, 142, 144, 146) on the display unit (202) as an actuator image element (B32, B34, B36, B142), **in that** in particular the operating unit (200) has a memory (204) for actuator data (BAD), and **in that** the operating unit (200) represents the actuator data on the display unit (202), and/or **in that** in particular the actuator data that are detected by the actuator (32, 34, 36, 142, 144, 146) are represented in a manner associated with the actuator image element (B32, B34, B36, B142), **in that** in particular the actuator data are represented by a display element (BAD) and/or **in that** in particular the actuator data (BAD) are represented numerically.

4. A control unit according to one of the preceding claims, **characterised in that** the operating unit (200) has a memory (204) for image element data for the purpose of representing at least one operating state of the refrigerant compressor system (KVA) and **in that**, using the image element data of the at least one operating state of the refrigerant compressor system (KVA), the operating unit (200) displays the at least one operating state of the refrigerant compressor system (KVA) on the display unit (202) as a state image element (BZ), **in that** in particular state image element (BZ) is represented in conjunction with the respective component image element with which the operating state is associated, **in that** in particular the state image element (BZ) is represented as a state field that is associated with the individual component image elements.

5. A control unit according one of the preceding claims, **characterised in that** the operating unit (200) has a memory (204) for image element data for the purpose of representing at least one operating element of the operating unit (200) and **in that**, using the image element data of the at least one operating element of the operating unit (200), the operating unit (200) displays the operating element on the display unit (202) as an operating image element (BB), **in that** in particular the memory (204) has image element data for representing at least one operating state of the respective operating element of the operating unit (200) and **in that**, using the image element data of the respective operating state of the operating element, the operating unit (200) displays the respective operating state of the operating element of the refrigerant compressor system (KVA) on the display unit (202) as an operating state image element (BZB), **in that** in particular the operating state image element (BZB) is represented on the display unit (202) in a manner associated with the respective operating element image element (BB).

6. A control unit according to one of the preceding claims, **characterised in that** the display unit (202) communicates with the operating unit (200) over a wired connection and/or **in that** in particular the display unit (202') communicates wirelessly with the operating unit (200) and **in that** in particular the display unit (202') is a portable unit.

7. A method for operating a refrigerant compressor system (KVA) by means of a control unit (150), wherein the refrigerant compressor system (KVA) has a first refrigerant line system (LSE) for expanded refrigerant, a second refrigerant line system (LSV) for compressed refrigerant, and at least one refrigerant compressor (22, 24, 26), which operates between the first refrigerant line system (LSE) and the second refrigerant line system (LSV) and is driven by its own motor (32, 34, 36), and wherein the control unit (150) has an operating unit (200), wherein the operating unit (200) stores image element data for representing at least one component of the refrigerant compressor system (KVA), in that, using the image element data of the at least one component of the refrigerant compressor system (KVA), the operating unit (200) displays this at least one component on the display unit (202), as a component image element, **characterised in that** the component includes at least one sensor (62, 82, 84, 86, 102, 104, 106) **in that** the display unit (202) takes a form such that, as a result of a manual interaction with one of the image elements of the operating unit (200), a command is produced, **in that** the display unit (202) takes the form of a touch-detecting display unit (202), **in that** the manual interaction is performed by manually touching a surface (208) of the display unit (202) in the region of the image element represented on the display unit (202), **in that** the transmitted command is a calling up of a further representation of at least one image element, and **in that** the further representation is a changed representation of the same or a further image element, **in that**, using the image elements data of the at least one sensor (62, 82, 84, 86, 102, 104, 106, 124, 126, 128), the operating unit (200) represents the at least one sensor (B82, B102, B124) on the display unit (202) as a sensor image element, **in that** in particular the operating unit (200) stores sensor data, **in that** the operating unit (200) represents the sensor data on the display unit (202), **in that** the sensor values that are detected by the sensors (82, 84, 86, 102, 104, 106, 124, 126, 128) are represented as a part of the sensor data, **in that** in particular the sensor values are represented by a display element of the sensor image element (B82, B102, B124), and **in that** in particular the sensor image element (B102, B82, B124) is represented at the location of the refrigerant compressor system (KVA) at which the sensor (82, 102, 124) detects the respective sensor value.

8. A method according to Claim 7, **characterised in that** the component includes at least one refrigerant compressor (22, 24, 26), and **in that**, using the image element data of the at least one refrigerant compressor (22, 24, 26), the operating unit represents this refrigerant compressor (22, 24, 26) on the display unit (202), as a compressor image element (B22, B24, B26), and/or **in that** in particular the component includes at least one refrigerant line (12, 42), and **in that**, using the image element data of the at least one refrigerant line (12, 42), the operating unit (200) represents this at least one refrigerant line (12, 42) on the display unit (202), as a line image element (B12, B42).

9. A method according to one of Claims 7 or 8 , **characterised in that** the component includes at least one actuator (32, 34, 36, 142, 144, 146) of the refrigerant compressor system (KVA) and **in that**, using the image element data of the at least one actuator, the operating unit (200) represents this actuator (32, 34, 36, 142, 144, 146) on the display unit (202) as an actuator image element (B32, B34, B36, B142), **in that** in particular the operating unit (200) stores actuator data, and **in that** the operating unit (200) represents the actuator data on the display unit (202), and/or **in that** in particular the actuator data detected by the actuator (32, 34, 36, 142, 144, 146) are represented in a manner associated with the actuator image element (B32, B34, B36, B142), **in that** in particular the actuator data are represented by a display element (BAD), and/or **in that** in particular the actuator data (BAD) are represented numerically.

10. A method according to one of Claims 7 to 9 , **characterised in that** the operating unit (200) stores image element data for the purpose of representing at least one operating state of the refrigerant compressor system (KVA) and **in that**, using the image element data of the at least one operating state of the refrigerant compressor system (KVA), the operating unit (200) displays the at least one operating state of the refrigerant compressor system (KVA) on the display unit (202) as a state image element (BZ), **in that** in particular the state image element (BZ) is represented in conjunction with the respective component image element with which the operating state is associated, **in that** in particular the state image element (BZ) is represented as a state field that is associated with the individual component image elements.

11. A method according to one of Claims 7 to 10 , **characterised in that** the operating unit (200) stores image element data for the purpose of representing at least one operating element of the operating unit (200) and **in that**, using the image element data of the at least one operating element of the operating unit (200) the operating unit (200) displays the operating elements on the display unit (202) as operating image elements (BB), **in that** in particular the operating unit (200) stores image element data for the purpose of representing at least one operating state of the respective operating element of the operating unit (200) and **in that**, using the image element data of the respective operating state of the operating element, the operating unit (200) displays the operating state of the operating element of the refrigerant compressor system (KVA) on the display unit (202) as an operating state image element (BZB), **in that** in particular the operating state image element (BZB) is represented on the display unit (202) in a manner associated with the respective operating element image element (BB).

12. A method according to one of the claims 7 to 11, **characterised in that** the display unit (202) communicates with the operating unit (200) over a wired connection and/or **in that** in particular the display unit (202') communicates wirelessly with the operating unit (200) and **in that** in particular the display unit (202') is carried by an operating person.

## Revendications

1. Unité de commande (150) pour faire fonctionner un dispositif compresseur d'agent frigorifique (KVA), dans laquelle le dispositif compresseur d'agent frigorifique (KVA) présente un premier système d'acheminement d'agent frigorifique (LSE) pour un agent frigorifique expansé, un deuxième système d'acheminement d'agent frigorifique (LSV) pour un agent frigorifique compressé et au moins un compresseur d'agent frigorifique (22, 24, 26) fonctionnant entre le premier système d'acheminement d'agent frigorifique (LSE) et le deuxième système d'acheminement d'agent frigorifique (LSV), lequel est entraîné par un moteur (32, 34, 36) propre, et dans laquelle l'unité de commande (150) présente une unité d'opération (200),
dans laquelle l'unité d'opération (200) présente une mémoire (204) pour des données d'éléments d'image pour représenter au moins un composant du dispositif compresseur d'agent frigorifique (KVA), que l'unité d'opération (200) présente une unité de visualisation (202), avec laquelle une visualisation dudit au moins un composant en tant qu'élément d'image de composant est effectuée sur l'unité de visualisation (202) au moyen des données d'éléments d'image de l'au moins un composant du dispositif compresseur d'agent frigorifique (KVA), **caractérisée en ce**
**que** le composant comprend au moins un capteur (62, 82, 84, 86, 102, 104, 106), que l'unité de visualisation (202) est réalisée de telle sorte qu'une instruction peut être générée par une interaction manuelle avec un des éléments d'image représentés de l'unité d'opération (200), que l'unité de visualisation (202) est réalisée en tant qu'unité de visualisation (202) de détection de contact, et que l'interaction manuelle est effectuée par un contact manuel d'une surface de l'unité de visualisation (202) dans la zone de l'élément d'image représenté sur l'unité de visualisation (202), que l'instruction transmise est un appel d'une autre représentation d'au moins un élément d'image, et que l'autre représentation est une représentation modifiée de celui-ci ou d'un autre élément d'image, dans laquelle l'unité d'opération (200) représente, au moyen des données d'éléments d'image de l'au moins un capteur (62, 82, 84, 86, 102, 104, 106, 124, 126, 128), l'au moins un capteur (B82, B102, B124) sur l'unité de visualisation (202) en tant qu'élément d'image de capteur, que l'unité d'opération (200) présente une mémoire (204) pour des données de capteur, que l'unité d'opération (200) représente les données de capteur sur l'unité de visualisation (202), que les valeurs de capteur détectées par les capteurs (82, 84, 86, 102, 104, 106, 124, 126, 128) sont représentées en tant que partie des données de capteur, que les valeurs de capteur sont représentées par un élément d'affichage de l'élément d'image de capteur (B82, B102, B124), dans laquelle la représentation de l'élément d'image de capteur (B102, B82, B124) est effectuée sur l'emplacement du dispositif compresseur d'agent frigorifique (KVA), sur lequel le capteur (82, 102, 124) détecte la valeur de capteur respective.

2. Unité de commande selon la revendication 1, **caractérisée en ce que** le composant comprend au moins un compresseur d'agent frigorifique (22, 24, 26), et que l'unité d'opération représente ledit compresseur d'agent frigorifique (22, 24, 26) en tant qu'élément d'image de compresseur (B22, B24, B26) sur l'unité de visualisation (202) au moyen des données d'éléments d'image de l'au moins un compresseur d'agent frigorifique (22, 24, 26), et/ou qu'en particulier le composant comprend au moins un conduit d'agent frigorifique (12, 42), et que l'unité d'opération (200) représente ledit au moins un conduit d'agent frigorifique (12, 42) en tant qu'élément d'image de conduit (B12, B42) sur l'unité de visualisation (202) au moyen des donnés d'éléments d'image de l'au moins un conduit d'agent frigorifique (12, 42).

3. Unité de commande selon l'une quelconque des revendications précédentes, **caractérisée en ce que** le composant comprend au moins un actionneur (32, 34, 36, 142, 144, 146) du dispositif compresseur d'agent frigorifique (KVA), et que l'unité d'opération (200) représente au moyen des données d'éléments d'image de l'au moins un actionneur ledit actionneur (32, 34, 36, 142, 144, 146) en tant qu'élément d'image d'actionneur (B32, B34, B36, B142) sur l'unité de visualisation (202), qu'en particulier l'unité d'opération (200) présente une mémoire (204) pour des données d'actionneur (BAD), et que l'unité d'opération (200) représente les données d'actionneur sur l'unité de visualisation (202), et/ou qu'en particulier les données d'actionneur détectées par l'actionneur (32, 34, 36, 142, 144, 146) sont représentées de manière associée à l'élément d'image d'actionneur (B32, B34, B36, B142), qu'en particulier les données d'actionneur sont représentées par un élément d'affichage (BAD), et/ou qu'en particulier les données d'actionneur (BAD) sont représentées en tant que chiffres.

4. Unité de commande selon l'une quelconque des revendications précédentes, **caractérisée en ce que** l'unité d'opération (200) présente une mémoire (204) pour des données d'éléments d'image pour représenter au moins un état de fonctionnement du dispositif compresseur d'agent frigorifique (KVA), et qu'une visualisation de l'au moins un état de fonctionnement du dispositif compresseur d'agent frigorifique (KVA) en tant qu'élément d'image d'état (BZ) est effectuée sur l'unité de visualisation (202) par l'unité d'opération (200) au moyen des données d'éléments d'image de l'au moins un état de fonctionnement du dispositif compresseur d'agent frigorifique (KVA), qu'en particulier la représentation de l'élément d'image d'état (BZ) est effectuée en lien avec l'élément d'image de composant respectif, auquel l'état de fonctionnement est associé, qu'en particulier l'élément d'image d'état (BZ) est représenté en tant que champ d'état associé à divers éléments d'image de composant.

5. Unité de commande selon l'une quelconque des revendications précédentes, **caractérisée en ce que** l'unité d'opération (200) présente une mémoire (204) pour des données d'éléments d'image pour représenter au moins un élément d'opération de l'unité d'opération (200), et que la visualisation de l'élément d'opération en tant qu'élément d'image d'opération (BB) est effectuée sur l'unité de visualisation (202) par l'unité d'opération (200) au moyen des données d'éléments d'image de l'au moins un élément d'opération, qu'en particulier la mémoire (204) présente des données d'éléments d'image pour représenter au moins un état de fonctionnement de l'élément d'opération respectif de l'unité d'opération (200), et que la visualisation de l'état d'opération respectif de l'élément d'opération du dispositif compresseur d'agent frigorifique (KVA) en tant qu'élément d'image d'état d'opération (BZB) est effectuée sur l'unité de visualisation (202) par l'unité d'opération (200) au moyen des données d'éléments d'image de l'état d'opération respectif de l'élément d'opération, qu'en particulier l'élément d'image d'état d'opération (BZB) est représenté sur l'unité de visualisation (202) de manière associée à l'élément d'image d'élément d'opération (BB) respectif.

6. Unité de commande selon l'une quelconque des revendications précédentes, **caractérisée en ce que** l'unité de visualisation (202) communique de manière filaire avec l'unité d'opération (200), et/ou qu'en particulier l'unité de visualisation (202') communique sans fil avec l'unité d'opération (200), et qu'en particulier l'unité de visualisation (202') est une unité portative.

7. Procédé pour faire fonctionner un dispositif compresseur d'agent frigorifique (KVA) au moyen d'une unité de commande (150), dans lequel le dispositif compresseur d'agent frigorifique (KVA) présente un premier système d'acheminement d'agent frigorifique (LSE) pour un agent frigorifique expansé, un deuxième système d'acheminement d'agent frigorifique (LSV) pour un agent frigorifique compressé et au moins un compresseur d'agent frigorifique (22, 24, 26) fonctionnant entre le premier système d'acheminement d'agent frigorifique (LSE) et le deuxième système d'acheminement d'agent frigorifique (LSV), qui est entraîné par un moteur (32, 34, 36) propre, et dans lequel l'unité de commande (150) présente une unité d'opération (200), dans lequel l'unité d'opération (200) mémorise des données d'éléments d'image pour représenter au moins un composant du dispositif compresseur d'agent frigorifique (KVA), qu'une visualisation dudit au moins un composant en tant qu'élément d'image de composant est réalisée sur l'unité de visualisation (202) par l'unité d'opération (200) au moyen des données d'éléments d'image de l'au moins un composant du dispositif compresseur d'agent frigorifique (KVA), **caractérisé en ce que** le composant comprend au moins un capteur (62, 82, 84, 86, 102, 104, 106), que l'unité de visualisation (202) est réalisée de telle sorte qu'une instruction est générée par une interaction manuelle avec un des éléments d'image de l'unité d'opération (200), que l'unité de visualisation (202) est réalisée en tant qu'unité de visualisation (202) de détection de contact, que l'interaction manuelle est effectuée par un contact manuel d'une surface (208) de l'unité de visualisation (202) dans la zone de l'élément d'image représenté sur l'unité de visualisation (202), que l'instruction transmise est un appel d'une autre représentation d'au moins un élément d'image, et que l'autre représentation est une représentation modifiée de celui-ci ou d'un autre élément d'image, que l'unité d'opération (200) représente au moyen des données d'éléments d'image de l'au moins un capteur (62, 82, 84, 86, 102, 104, 106, 124, 126, 128) l'au moins un capteur (B82, B102, B124) sur l'unité de visualisation (202) en tant qu'élément d'image de capteur, qu'en particulier l'unité d'opération (200) mémorise des données de capteur, que l'unité d'opération (200) représente les données de capteur sur l'unité de visualisation (202), que les valeurs de capteur détectées par les capteurs (82, 84, 86, 102, 104, 106, 124, 126, 128) sont représentées en tant que partie des données de capteur, qu'en particulier les valeurs de capteur sont représentées par un élément d'affichage de l'élément d'image de capteur (B82, B102, B124), et qu'en particulier la représentation de l'élément d'image de capteur (B102, B82, B124) est effectuée sur l'emplacement du dispositif compresseur d'agent frigorifique (KVA), sur lequel le capteur (82, 102, 124) détecte la valeur de capteur respective.

8. Procédé selon la revendication 7, **caractérisé en ce que** le composant comprend au moins un compresseur d'agent frigorifique (22, 24, 26), et que l'unité d'opération représente au moyen des données d'éléments d'image de l'au moins un compresseur d'agent frigorifique (22, 24, 26) ledit compresseur d'agent frigorifique (22, 24, 26) en tant qu'élément d'image de compresseur (B22, B24, B26) sur l'unité de visualisation (202), et/ou qu'en particulier le composant comprend au moins un conduit d'agent frigorifique (12, 42), et que l'unité d'opération (200) représente au moyen des données d'éléments d'image de l'au moins un conduit d'agent frigorifique (12, 42) ledit au moins un conduit d'agent frigorifique (12, 42) en tant qu'élément d'image de conduit (B12, B42) sur l'unité de visualisation (202).

9. Procédé selon l'une quelconque des revendications 7 ou 8, **caractérisé en ce**
**que** le composant comprend au moins un actionneur (32, 34, 36, 142, 144, 146) du dispositif compresseur d'agent frigorifique (KVA), et que l'unité d'opération (200) représente au moyen des données d'éléments d'image de l'au moins un actionneur ledit actionneur (32, 34, 36, 142, 144, 146) en tant qu'élément d'image d'actionneur (B32, B34, B36, B142) sur l'unité de visualisation (202), qu'en particulier l'unité d'opération (200) mémorise des données d'actionneur, et que l'unité d'opération (200) représente les données d'actionneur sur l'unité de visualisation (202), et/ou qu'en particulier les données d'actionneur détectées par l'actionneur (32, 34, 36, 142, 144, 146) sont représentées de manière associée à l'élément d'image d'actionneur (B32, B34, B36, B142), qu'en particulier les données d'actionneur sont représentées par un élément d'affichage (BAD), et/ou qu'en particulier les données d'actionneur (BAD) sont représentées en tant que chiffres.

10. Procédé selon l'une quelconque des revendications 7 à 9, **caractérisé en ce que** l'unité d'opération (200) mémorise des données d'éléments d'image pour représenter au moins un état de fonctionnement du dispositif compresseur d'agent frigorifique (KVA), et qu'une visualisation de l'au moins un état de fonctionnement du dispositif compresseur d'agent frigorifique (KVA) en tant qu'élément d'image d'état (BZ) est réalisée sur l'unité de visualisation (202) par l'unité d'opération (200) au moyen des données d'éléments d'image de l'au moins un état de fonctionnement du dispositif compresseur d'agent frigorifique (KVA), qu'en particulier la représentation de l'élément d'image d'état (BZ) est effectuée en lien avec l'élément d'image de composant respectif, auquel l'état de fonctionnement est associé, qu'en particulier l'élément d'image d'état (BZ) est représenté en tant que champ d'état associé aux divers éléments d'image de composant.

11. Procédé selon l'une quelconque des revendications 7 à 10, **caractérisé en ce que** l'unité d'opération (200) mémorise des données d'éléments d'image pour représenter au moins un élément d'opération de l'unité d'opération (200), et que la visualisation des éléments d'opération est réalisée en tant qu'éléments d'image d'opération (BB) sur l'unité de visualisation (202) par l'unité d'opération (200) au moyen des données d'éléments d'image de l'au moins un élément d'opération de l'unité d'opération (200), qu'en particulier l'unité d'opération (200) mémorise des données d'éléments d'image pour représenter au moins un état de fonctionnement de l'élément d'opération respectif de l'unité d'opération (200), et que la visualisation de l'état d'opération de l'élément d'opération du dispositif compresseur d'agent frigorifique (KVA) est réalisée en tant qu'élément d'image d'état d'opération (BZB) sur l'unité de visualisation (202) par l'unité d'opération (200) au moyen des données d'éléments d'image de l'état d'opération respectif de l'élément d'opération, qu'en particulier l'élément d'image d'état d'opération (BZB) est représenté sur l'unité de visualisation (202) de manière associée à l'élément d'image d'élément d'opération (BB) respectif.

12. Procédé selon l'une quelconque des revendications 7 à 11, **caractérisé en ce que** l'unité de visualisation (202) communique de manière filaire avec l'unité d'opération (200), et/ou qu'en particulier l'unité de visualisation (202') communique sans fil avec l'unité d'opération (200), et qu'en particulier l'unité de visualisation (202') est emportée par un opérateur.
